# EUROPÄISCHE PATENTSCHRIFT

(11) **EP 0 022 121 B1**
(45) Veröffentlichungstag und Bekanntmachung des Hinweises auf die Patenterteilung: **23.02.1983**
(21) Anmeldenummer: 80890060.9
(22) Anmeldetag: 02.06.1980
(51) Int. Cl.: B22D 11/12, B22D 11/128, B22D 11/14

(54) **Stütz- und Führungsgerüst für Stranggiessanlagen**
Supporting and guiding frame for continuous casting plants
Charpente de soutien et de guidage pour des installations de coulée continue

(30) Priorität: 28.06.1979 AT 4511/79
(43) Veröffentlichungstag der Anmeldung: 07.01.1981
(73) Patentinhaber: VOEST-ALPINE Aktiengesellschaft, A-4010 Linz (AT)
(72) Erfinder: Cordella, Johannes, A-4045 Linz (AT); Bayer, Franz, A-4020 Linz (AT); Felbermayer, Erich, A-4600 Wels (AT)
(74) Vertreter: Wolfram, Gustav, Dipl.-Ing.

## Beschreibung

Die Erfindung betrifft ein Stütz- und Führungsgerüst für Stranggiessanlagen, insbesondere für Brammenstranggiessanlagen, mit den Strang an zwei gegenüberliegenden Seiten stützenden Rollenbahnen, wobei eine der beiden Rollenbahnen an einem ersten Tragwerk und die andere Rollenbahn an einem zweiten Tragwerk angeordnet sind, welches gegen das erste Tragwerk mittels einer Anzahl von Zugankern spann- bzw. mit dem ersten Tragwerk verbindbar ist, wobei Stelltriebe zur Verstellung des zweiten Tragwerkes gegenüber dem ersten Tragwerk vorgesehen sind.

Ein Stütz- und Führungsgerüst dieser Art in Bogenform ist aus der AT-PS 343303 bekannt. Bei diesem Stütz- und Führungsgerüst ist das erste Tragwerk von einem Fachwerk und an diesem befestigten Quer- und Längsträgern gebildet. Das zweite Tragwerk ist gegenüber dem ersten Tragwerk mittels Druckmittelzylindern, die einerseits an den Querträgern des zweiten Tragwerkes und anderseits am Fachwerk des ersten Tragwerkes angelenkt sind, bewegbar, wobei das zweite Tragwerk entlang der Zuganker zwecks Verstellung des Rollenbahnabstandes verschoben wird.

Bei diesem bekannten Stütz- und Führungsgerüst kann es beim Auseinandernehmen der beiden Tragwerke zu Schwierigkeiten kommen, insbesondere dann, wenn die die beiden Tragwerke verbindenden Zuganker sehr lang - für einen grossen Verstellweg des zweiten Tragwerkes - ausgeführt sind, oder wenn sich das Stütz- und Führungsgerüst über eine grosse Länge der Stranggiessanlage, beispielsweise über den gesamten Bogen einer Bogenstranggiessanlage erstreckt, wobei eine Vielzahl von Zugankern vorgesehen sind, die zueinander in spitzem Winkel angeordnet sind.

Auch bei ähnlich gebauten Stütz- und Führungsgerüsten für eine geradlinige Stützstrecke kann es zu Schwierigkeiten beim Trennen der beiden Tragwerke kommen. Ist beispielsweise eine Vielzahl von Zugankern vorgesehen, so ist es schwierig, diese genau parallel zueinander auszurichten. Insbesondere nach längerer Betriebszeit kann es zu einem Klemmen der Zuganker, vor allem wenn diese sehr lang ausgebildet sind, im abzuhebenden Tragwerk kommen.

Aus der AT-PS 341 698 ist weiters ein bogenförmiges Stütz- und Führungsgerüst mit zwei gegeneinander mittels Zuganker spannbaren, je eine Rollenbahn tragenden Tragwerken bekannt, bei dem die Zuganker von einem Tragwerk gelöst und in das andere Tragwerk zurückgezogen werden können. Bei diesem Stütz- und Führungsgerüst sind jedoch keine Stelltriebe zur Verstellung der Tragwerke gegeneinander vorgesehen.

Der Erfindung liegt zugrunde, ein Stütz- und Führungsgerüst der eingangs bezeichneten Art zu schaffen, dessen Tragwerke leicht voneinander getrennt werden können, u. zw. auch dann, wenn eine Vielzahl von Zugankern vorgesehen sind bzw. wenn die Zuganker infolge einer Bogenform des Stütz- und Führungsgerüstes zueinander in einem spitzen Winkel angeordnet sind. Weiters soll zum Zweck des Lösens der beiden Tragwerke voneinander der bauliche Aufwand verringert werden.

Diese Aufgabe wird erfindungsgemäss dadurch gelöst, dass die Stelltriebe einerseits mit dem zweiten Tragwerk und anderseits mit den Zugankern verbunden sind, derart, dass die Zuganker an dem ersten Tragwerk lösbar befestigt sind und nach Lösen der Verbindungsmittel aus der die Tragwerke verbindenden Position mittels der Stelltriebe aus dem ersten Tragwerk entfernbar und in eine Rückzugsposition in das zweite Tragwerk einziehbar sind.

Eine bevorzugte Ausführungsform, bei der jedes der beiden Tragwerke aus Querträgern und an diesen montierten, sich über die gesamte Länge des Gerüstes erstreckenden, die Rollen tragenden Längsträgern gebildet ist und wobei die Zuganker einander gegenüberliegende Querträger der beiden Tragwerke miteinander verbinden und an den Enden der einander gegenüberliegenden Querträger angeordnet sind, ist dadurch gekennzeichnet, dass die Zuganker mit den Querträgern des ersten Tragwerkes lösbar verbunden sind und die Stelltriebe einerseits an den Querträgern des zweiten Tragwerkes befestigt sind und anderseits mit den äusseren Enden der Zuganker verbunden sind.

Um beim Einziehen der Zuganker in das zweite Tragwerk ein Klemmen der Zuganker zuverlässig zu vermeiden und um nicht eine besondere Gleichlaufregelung der Stelltriebe zu erfordern, sind jeweils zwei einander gegenüberliegend angeordnete Zuganker mittels einer an ihren Enden angelenkten Traverse verbunden und die Stelltriebe etwa parallel zu den Zugankern angeordnet und an den Traversen angelenkt.

Nach einer weiteren bevorzugten Ausführungsform sind die Stelltriebe zwischen den mit der Traverse verbundenen, einander gegenüberliegenden Zugankern angeordnet. Dies hat den Vorteil, dass das Stütz- und Führungsgerüst besonders schmal gebaut werden kann, wodurch sich beträchtliche Einsparungen, u. zw. vor allem Gewichtseinsparungen bei der das Stütz-und Führungsgerüüst umgebenden Kühlkammen ergeben. Auch wird die gesamte Stranggiessanlage besser begehbar.

Zweckmässig ist zwischen den Querträgern und den an den Traversen angelenkten Enden der Zuganker eine ⁱEntlastungseinrichtung vorgesehen.

Die Erfindung ist nachfolgend anhand der Zeichnung näher erläutert, wobei die Fig. 1 eine Ansicht des Stütz- und Führungsgerüstes in Richtung der Stranglängsachse teilweise im Schnitt zeigt. Fig. 2 stellt in analoger Darstellung das Stütz- und Führungsgerüst mit auf minimale Giessdicke eingestellten Rollenbahnen dar. Fig. '3 veranschaulicht ebenfalls in analoger Darstellung dieses Stütz- und Führungsgerüst mit eingezogenen Zugankern. Fig. 4 gibt eine Teilansicht in Richtung des Pfeiles IV der Fig. 1 wieder. In Fig. ist in schematischer Darstellung in verkleinertem Massstab ein gemäss der Linie V-V der Fig. 1 geführter Schnitt durch ein bogenförmiges Stütz- und Führungsgerüst gezeigt.

Zwischen den Rollenbahnen 1 und 2 wird der Strang 3 gestützt und geführt. Die Rollen 4 jeder der Rollenbahnen sind mit Halterungen 5 in Lagerböcke 6 eingesetzt, die an Längsträgern 7, 8 befestigt sind. Damit eine allzu grosse Durchbiegung der langen und verhältnismässig dünnen Rollen 4 vermieden wird, sind beim dargestellten Ausführungsbeispiel fünf über die Längsertreckung der Rollen verteilt angeordnete Halterungen 5 vorgesehen. Die Längsträger 7 der unteren Rollenbahn sind an Querträgern 9 befestigt und bilden zusammen mit den Querträgern ein erstes Tragwerk 10. Die Längsträger 8 der oberen Rollenbahn sind ebenfalls an Querträgern 11 montiert und bilden zusammen mit diesen ein zweites Tragwerk 12. An den Querträgern 9 des ersten Tragwerkes 10 sind seitlich der Enden der Rollen 4 hohle Streben 13 starr befestigt, die an ihrem oberen Ende einen Flansch 14 aufweisen. Auf diesem Flansch ruht jeweils ein Ende 15 eines Querträgers '11 des zweiten Tragwerkes 12, u. zw. entweder direkt (bei minimalem Abstand der Rollenbahnen, Fig. 2) oder unter Zwischenlage von Beilagscheiben 16 (bei den minimalen Abstand übersteigendem Abstand der Rollenbahnen, Fig. '1). Die Querträger 11 des zweiten Tragwerkes 12 werden an beiden Enden 1'5 von Zugankern 17 durchsetzt, die mit dem Innenraum 18 der hohlen Streben 13 fluchten und in den Hohlraum eingesetzt werden können. In den Fig. 1 und 2 sind die Zuganker in der die Tragwerke verbindenden Position A dargestellt, bei der die Zuganker in die Streben 13 ragen und an den Streben 13 befestigt sind. Die Befestigung der Zuganker 17 an den Streben erfolgt mittels Einlegestücken 19.

'Die über die Querträer des zweiten Tragwerkes hinausragenden Enden der Zuganker 17 sind jeweils mit einem Bund 20 versehen. Dieser Bund stützt sich über eine Entlastungseinrichtung 21 entweder direkt oder unter Zwischenlage von Beilagscheiben 16 gegen ein Ende 1'5 des Querträgers 11 des zweiten Tragwerkes 12 ab. Oberhalb des Bundes 20 jedes Zugankers 17 ist an einer ein Gewinde aufweisenden Verlängerung 22 des Zugankers eine Mutter 23 aufgeschraubt, die eine Hülse 24 gegen den Bund 20 spannt. An jeder Hülse 24 sind zwei diametral einander gegenüberliegende Bolzen 2'5 montiert, an denen Laschen 26 eines Trägers 27 angelenkt sind. Jeder Träger 27 verbindet jeweils zwei Zuganker 17, die an den Enden 15 jeweils eines Querträgers 11 vorgesehen sind. In geringem Abstand 28 von jedem der Zuganker 17 ist ein etwa parallel zu ihm angeordneter als Druckmittelzylinder ausgebildeter Stelltrieb 29 vorgesehen, der einerseits an dem Träger 27 und anderseits an dem Querträger 11 des zweiten Tragwerkes angelenkt ist. Die Stelltriebe 29 (an ihrer Stelle könnte auch eine andere Stelleinrichtung, beispielsweise eine drehbare Spindel usw. vorgesehen sein) liegen jeweils zwischen den Zugankern 17.

Die Entlastungseinrichtung 21 weist zwei Büchsen 30, 31 auf, die mit einander entsprechenden schraubenförmigen Gleitflächen einen Gewindegang bilden. Eine der Büchsen 30, 31 ist gegenüber der anderen Büchse verdrehbar, u. zw. mit Hilfe eines jeweils an einer der beiden Büchsen, die an einander gegenüberliegenden Zugankern 17 angeordnet sind, angelekten Druckmittelzylinders 32, wodurch die Distanz der äusseren Auflageflächen 33, 34 der Büchsen 30, 31 zwischen Querträger 11 und Bund 20 des jeweiligen Zugankers 17 verändert werden kann. Mittels dieser Büchsen 30, 31 ist es somit möglich, einen Querträger 11 des zweiten Tragwerkes 12 gegen die Streben 13 und somit gegen das erste Tragwerk 10 (bei eingelegtem Einlagestück 19) zu spannen bzw. die Fixierung der beiden Tragwerke 10, 12 zu lösen.

Anstelle der Büchsen 30, 31 können auch die Zuganker durchsetzende Keile vorgesehen sein.

Die Funktion des Stützgerüstes ist folgende: Soll der Abstand der Rollenbahnen 1, 2 geändert werden, wird zunächst die Entlastungseinrichtung 21 betätigt, d.h. die Fixierung der Tragwerke gelöst, worauf mittels der Stelltriebe 29 das zweite Tragwerk in einer Position gehalten wird, die es ermöglicht, die Beilagscheiben 16 auszutauschen. Nach Ausbau der Beilagscheiben 1'6 wird das zweite Tragwerk 12 mittels der über den Träger 27, die Zuganker 17, den hohlen Streben 13 am Querträger 9 sich abstützenden Stelltriebe 29 in die gewünschte neue Lage verschoben. Sodann werden oberhalb bzw. unterhalb der Querträger 11 des zweiten Tragwerkes 12 (je nach neuer Lage des zweiten Tragwerkes 12) entsprechende Beilagscheiben 16 eingesetzt, worauf mittels der Entlastungseinrichtung 21 wieder eine Verspannung des zweiten Tragwerkes gegen das erste Tragwerk hergestellt wird.

Zum Zweck des Auseinandernehmens der Tragwerke 10, 12 werden nach Lösen der Verspannung mittels der Entlastungseinrichtung 21 die Einlegestücke 19, die die Zuganker 17 mit den Streben 13 des ersten Tragwerkes 10 verbinden, entfernt, worauf die Stelltriebe 29 beaufschlagt werden und die Zuganker, wie in Fig. 3 dargestellt, die Rückzugsposition B einnehmen. Sodann kann das zweite Tragwerk 12 vom ersten 10 mit Hilfe eines Hallenkranes abgehoben werden. Beim Zurückziehen der Zuganker 17 in die Rückzugsposition B wird durch die Traverse 27 ein Klemmen der Zuganker 17 innerhalb der Streben 13 bzw. innerhalb der Querträger 11 des zweiten Tragwerkes 12 vermieden.

Ein besonderer Vorteil des erfindungsgemässen Stütz- und Führungsgerüstes ist darin zu sehen, dass jeder der Stelltriebe 29 zwei Funktionen übernimmt, nämlich erstens das Heben und Senken des zweiten Tragwerkes 12 gegenüber dem ersten 10 zum Zweck der Abstandänderung der Rollenbahnen 1, 2 und zweitens das Einziehen der Zuganker 17 in die Rückzugsposition B. Dadurch ergibt sich eine erhebliche Kosteneinsparung und ein wesentlich geringerer Aufwand bei der Demontage des zweiten Tragwerkes, da ein Lösen der Druckmittelzylinder (vom ersten Tragwerk 10) nicht erforderlich ist; es müssen lediglich die Einlegestücke 19 entfernt werden. Bei der Montage des zweiten Tragwerkes am ersten erspart man sich ebenfalls Manipulationen an den Druckmittelzylindern.

Das erfindungsgemässe Stütz- und Führungsgerüst eignet sich sowohl für gerade Rollenbahnen als auch für bogenförmige Rollenbahnen. Bei bogenförmigen Rollenbahnen (Fig. 5) sind die bogenförmigen Längsträger 8' des zweiten Tragwerkes 12 an den Querträgern 11 mittels eine Längsverschiebung der Längsträger 8' gegenüber den Querträgern 11 zulassenden Gleitsteinen 35 befestigt, wie dies bei dem aus der AT-PS 343 303 bekannten Stütz- und Führungsbogen verwirklicht ist.

## Patentansprüche

1. Stütz- und Führungsgerüst für Stranggiessanlagen, insbesondere für Brammenstranggiessanlagen, mit den Strang (3) an zwei gegenüberliegenden Seiten stützenden Rollenbahnen (1, 2), wobei eine der beiden Rollenbahnen (2) an einem ersten Tragwerk (10) und die andere Rollenbahn (1) an einem zweiten Tragwerk (12) angeordnet sind, welches gegen das erste Tragwerk (10) mittels einer Anzahl von Zugankern (17) spann- bzw. mit dem ersten Tragwerk (10) verbindbar ist, und wobei Stelltriebe (29) zur Verstellung des zweiten Tragwerkes (12) gegenüber dem ersten Tragwerk (10) vorgesehen sind, dadurch gekennzeichnet, dass die Stelltriebe (29) einerseits mit dem zweiten Tragwerk (12) und anderseits mit den Zugankern (17) verbunden sind, derart, dass die Zuganker (17) an dem ersten Tragwerk (10) lösbar befestigt sind und nach Lösen der Verbindungsmittel (19) aus der die Tragwerke verbindenden Position (A) mittels der Stelltriebe (29) aus dem ersten Tragwerk (10) entfernbar und in eine Rückzugsposition (B) in das zweite Tragwerk (12) einziehbar sind.

2. Gerüst nach Anspruch 1, wobei jedes der beiden Tragwerke (10, 12) aus Querträgern (9, 11) und an diesen montierten, sich über die gesamte Länge des Gerüstes erstreckenden, die Rollen (4) tragenden Längsträgern (7, 8) gebildet ist und wobei die Zuganker (17) einander gegenüberliegende Querträger (9, 11) der beiden Tragwerke (10, 12) miteinander verbinden und an den Enden der einander gegenüberliegenden Querträger (9, 10) angeordnet sind, dadurch gekennzeichnet, dass die Zuganker (17) mit den Querträgern (9) des ersten Tragwerkes (10) lösbar verbunden sind und die Stelltriebe (29) einerseits an den Querträgern (11) des zweiten Tragwerkes (12) befestigt sind und anderseits mit den äusseren Enden (22) der Zuganker (17) verbunden sind.

3. Gerüst nach Anspruch 2, dadurch gekennzeichnet, dass jeweils zwei einander gegenüberliegend angeordnete Zuganker (17) mittels einer an ihren Enden (22) angelenkten Traverse (27) verbunden sind und dass die Stelltriebe (29) etwa parallel zu den Zugankern (17) angeordnet sind und an den Traversen (27) angelenkt sind.

4. Gerüst nach Anspruch 2 oder 3, dadurch gekennzeichnet, dass die Stelltriebe (29) zwischen den mit der Traverse (27) verbundenen, einander gegenüberliegenden Zugankern (17) angeordnet sind.

5. Gerüst nach den Ansprüchen 3 und 4, dadurch gekennzeichnet, dass zwischen den Querträgern (11) und den an den Traversen (27) angelenkten Enden (22) der Zuganker (17) eine Entlastungseinrichtung (21) vorgesehen ist.

## Claims

1. Supporting and guiding stand for continuous casting plants, in particular continuous casting plants for slabs, comprising rollerways (1, 2) supporting the strand on two opposite sides, one of the rollerways (2) being arranged on a first carrying structure (10) and the other roller- way (1) being arranged on a second carrying structure (2) that is clampable against the first carrying structure (10) by means of a number of drawing anchors (17) and connectable with the first carrying structure (10, and adjustment drives (29) being provided to displace the second carrying structure (12) relative to the first carrying structure (10), characterized in that the adjustment drives (29) on the one hand are connected with the second carrying structure (12) and on the other hand are connected with the drawing anchors (17) in a manner that the drawing anchors (17) are detachably fastened to the first carrying structure (10) and, after detachment of the connecting means (19), are removable from the first carrying structure (10) out of the position (A) connecting the carrying structures by the adjustment drives (29) and retractable into the second carrying structure (12) into a retracting position (B).

2. Stand according to claim 1, wherein each of the two carrying structures (10, 12) is formed by transverse carriers (9, 11) and longitudinal carriers (7, 8) mounted to the same, extending over the total length of the stand and carrying the rollers (4), and wherein the drawing anchors (17) connect oppositely arranged transverse carriers (9, 11) of the two carrying structures (10, 12) and are arranged on the ends of the oppositely arranged transverse carriers (9, 11), characterized in that the drawing anchors (17) are detachably connected with the transverse carriers (9) of the frist carrying structure (10), and the adjustment drives (29) on the one hand are fastened to the transverse carriers (11) of the second carrying structure (12) and on the other hand are conncted with the outer ends (22) of the drawing anchors (17).

3. Stand according to claim 2, characterized in that two oppositely arranged drawing anchors (17) are each connected by means of a crosshead (27) hinged to their ends (22), and that the adjustment drives (29) are arranged approximately parallel to the drawing anchors (17) and hinged to the crossheads (27).

4. Stand according to claim 2 or 3, characterized in that the adjustment drives (29) are arranged between the oppositely arranged drawing anchors (17) connected with the crosshead (27).

5. Stand according to claims 3 and 4, characterized in that a relieving means (21) is provided between the transverse carriers (11) and the ends (22) of the drawing anchors (17) hinged to the crossheads (27),

## Revendications

1. Charpente de soutien et de guidage pour des installations de coulée continue, en particulier pour des installations de coulée continue de brames, avec des trains de rouleaux (1, 2) soutenant la barre (3) de deux côtés opposés, où un des deux trains de rouleaux (2) est disposé sur un premier bâti porteur (10), et où l'autre train de rouleaux (1) est disposé sur un deuxième bâti porteur (12) qui peut être relié sous tension au premier bâti porteur (10), respectivement assemblé au premier bâti porteur, au moyen d'un certain nombre de tirants (17), des poussoirs de réglage (29) étant prévus pour l'ajustement du deuxième bâti porteur (12) par rapport au premier bâti porteur (10), caractérisée en ce que les poussoirs de réglage (29) sont reliés d'une part au deuxième bâti porteur (12) et d'autre part aux tirants (17), de telle sorte que les tirants (17) soient fixées de manière amovible au premier bâti porteur (10) et qu'après libération des moyens de liaison (19) de la position (1) reliant les bâtis porteurs, ils puissent être éloignés du premier bâti porteur (10) à l'aide des poussoirs de réglage (29) et puissent être retirés dans une position de rappel (B) dans le deuxième bâti porteur (12).

2. Charpente suivant la revendication 1, où chacun des deux bâtis porteurs (10, 12) est formé de poutres transversales (9, 11) et de poutres longitudinales (7, 8) montées à celles-ci, portant les rouleaux (4), s'étendant sur toute la longueur de la charpente et où les tirants (17) relient l'un à l'autre des poutres transversales (9, 11) se faisant face, des deux bâtis porteurs (10, 12) et sont disposés aux extrémités des poutres transversales (9, 10) (lire 9, 11) se faisant face, caractérisée en ce que les tirants (17) sont reliés de manière amovible aux poutres transversales (9) du premier bâti porteur et en ce que les poussoirs de réglage (29) sont fixés d'une part aux poutres transversales (11) du deuxième bâti porteur (12) et d'autre part aux extrémités extérieures (22) des tirants (17).

. 3. Charpente suivant la revendication 2, caractérisée en ce que chaque fois deux tirants (17) disposés en face l'un de l'autre sont reliés au moyen d'une traverse (27) articulée à leurs extrémités (22) et en ce que les poussoirs de réglage (29) sont disposés à peu près parallèlement aux tirants (17) et sont articulés aux traverses (27).

4. Charpente suivant la revendication 2 ou 3, caractérisée en ce que les poussoirs de réglage (29) sont disposés entre les tirants (17) opposés l'un à l'autre, reliés à la traverse (27).

5. Charpente suivant les revendications 3 et 4, caractérisée en ce qu'entre les poutres transversales (11) et les extrémités (22), articulées aux traverses (27), des tirants (17), est prévu un dispositif de décharge (21).
